# EUROPÄISCHE PATENTSCHRIFT

(11) **EP 1 881 510 B1**
(45) Veröffentlichungstag und Bekanntmachung des Hinweises auf die Patenterteilung: **19.05.2010**
(21) Anmeldenummer: 07011227.1
(22) Anmeldetag: 08.06.2007
(51) Int. Cl.: H01H 9/00

(54) **Vakuumschaltröhre**
Vacuum switch tube
Tube interrupteur à vide

(30) Priorität: 19.07.2006 DE 102006033422
(43) Veröffentlichungstag der Anmeldung: 23.01.2008
(73) Patentinhaber: Maschinenfabrik Reinhausen GmbH, 93059 Regensburg (DE)
(72) Erfinder: Burghauser, Armin, 93049 Regensburg (DE)

(56) Entgegenhaltungen:
- EP-A1- 0 258 614
- DE-C1- 19 756 308
- US-A- 3 819 892

## Beschreibung

Die Erfindung betrifft eine Vakuumschaltröhre für einen Lastumschalter eines Stufenschalters, bei der alle Kontakte einer Phase, die zur Umschaltung unter Last notwendig sind, eine bauliche Einheit darstellen.

Die Spannungsregulierung von Leistungstransformatoren muss ohne Lastunterbrechung vorgenommen werden. Üblicherweise erfolgt diese Spannungsregulierung durch das Zu- oder Abschalten von Windungen des Transformators. Während dieser Schaltvorgänge darf zu keinem Zeitpunkt der Laststrom im Transformator unterbrochen werden. Andernfalls würden Schäden im Transformator entstehen und die einwandfreie Versorgung der Verbraucher mit elektrischer Energie nicht mehr gewährleistet sein.

Die unterbrechungslose Umschaltung von Transformatorwicklungen erfolgt daher üblicherweise mit Stufenschaltem. Ein Lastumschalter besteht im Wesentlichen aus zwei Komponenten: dem (eigentlichen) Lastumschalter und dem Wähler. Der Wähler ist direkt mit den Anzapfungen einer Transformator-Feinstufenwicklung verbunden und dient zur lastlosen Vorwahl der Wicklungsanzapfung, auf die umgeschaltet werden soll. Die unterbrechungslose Umschaltung des Laststroms selbst erfolgt mit dem Lastumschalter. Dazu weist der Lastumschalter mechanische Kontakte oder auch Vakuumschaltröhren auf.

Übliche Vakuumschaltröhren stellen lediglich einfache Ein-Aus-Schalter dar.

In der EP 0258614B1 wird eine Stufenschalteinrichtung offenbart, die zur Laststromumschaltung für jede Phase nur eine einzige, besonders ausgebildete Vakuumschaltröhre besitzt. Die dort beschriebene Vakuumschaltröhre vereinigt in sich alle zur eigentlichen Lastumschaltung erforderlichen Kontakte in einem einzigen Gehäuse. Damit ist es möglich, die Verschmutzung des dielektrischen Transformatoröls zu verhindern, doch hat sich gezeigt, dass auf Grund der von einander abhängigen Bewegung der oberen und unteren Schubstange der zur Umsetzung des Prinzips notwendige Gleichlauf technisch schwer realisierbar ist. Selbst eine nur geringfügige Abweichung von diesem Gleichlauf ist ausreichend, damit sich die Schaltkontakte unter Umständen voneinander abheben und damit eine ungewollte Unterbrechung des Stromkreislaufs hervorrufen. Auch ohne Abheben der Kontakte ist während der Bewegung der Kontakte eine definierte Kontaktanpresskraft aufrecht zu erhalten. Des Weiteren findet bei der bekannten Vakuumschaltröhre durch die geometrische Anordnung der Bauteile im Inneren bei jedem Umschaltvorgang eine durch den entstehenden Lichtbogen hervorgerufene Bedampfung der sich im gesamten Innenraum der Vakuumschaltröhre befindlichen Bauteile statt. Dies führt nach einer Vielzahl von durchgeführten Schaltvorgängen zu einer nicht wünschenswerten Abnahme der Isolationsfähigkeit der Isolierzylinder und kann zu Fehlfunktionen führen. Der, für die Schädigung der Bauteile ursächliche, bei einem Umschaltvorgang auftretende Lichtbogen kann bei einem Prellen der Schaltkontakte noch dadurch verstärkt werden, dass der Überschaltwiderstand in Reihe mit dem Ausgleichstrom geschaltet ist.

Aufgabe der Erfindung ist es demnach, ausgehend von dem zuletzt genannten Stand der Technik, eine Vakuumschaltröhre der eingangs beschriebenen Art zu schaffen, die in der Lage ist, eine einfache mechanische Lösung zur Umschaltung unter Last zu bieten, die es entbehrt, einen technisch nur schwer und aufwendig zu realisierenden Gleichlauf verwenden zu müssen und auch die weiteren genannten Nachteile nicht aufweist.

Diese Aufgabe wird durch eine Vakuumschaltröhre mit den Merkmalen des ersten Patentanspruchs gelöst. Die Unteransprüche betreffen besonders vorteilhafte Weiterbildungen der Erfindung.

Die Erfindung soll nachstehend anhand von Zeichnungen beispielhaft näher erläutert werden. Es zeigen:
- Fig. 1: eine erste erfindungsgemäße Ausführungsform einer Vakuumschaltröhre für einen Lastumschalter eines Stufenschalters
- Fig. 2 bis 8: den Schaltablauf dieser erfindungsgemäßen Vakuumschaltröhre bei einer Umschaltung des Lastumschalters von der Schaltstellung A auf B
- Fig. 9: eine zweite Ausführungsform einer erfindungsgemäßen Vakuumschaltröhre.

Einander entsprechende Bauteile sind in allen Figuren mit den gleichen Bezugszeichen versehen.

Die in Figur 1 dargestellte Vakuumschaltröhre ist umgeben von einem rotationssymmetrischen lsolierzylinder 1, der aus einem elektrisch nicht leitenden Material hergestellt ist und die im Inneren befindliche, unter Vakuum stehende Mechanik vor äußeren Einflüssen schützt und das Vakuum aufrecht erhält. Durch den symmetrischen Aufbau der Vakuumschaltröhre werden in der Beschreibung die Funktionen der einzelnen Bauteile, der sich im oberen und unteren Bereich gleich wieder zu findenden Teile, zusammengefasst. Im oberen und unteren Bereich des lsolierzylinders 1 ist eine, mit dem lsolierzylinder 1 verlötete, als Flansch ausgebildete obere Kappe 2 und eine untere Kappe 3 mit jeweils einer Öffnung angebracht, durch die jeweils ein oberer Stößel 4 und ein unterer Stößel 5 eine mechanische, elektrisch leitende Verbindung zwischen einer jeweilig äußeren Schaltposition A bzw. B und einer, sich im Inneren der Vakuumschaltzelle befindlichen, elektrisch leitenden mittleren Kontaktplatte 6 herstellt. Die mechanische Führung der axial verschiebbaren Stößel 4 und 5 wird zum einen von den von außen an den Kappen 2 und 3 befestigten und zur dauerhaften Vakuumisierung dienenden jeweiligen oberen und unteren Faltenbalgen 7 und 8 übernommen und zum anderen von den jeweiligen, ebenfalls als Flansch ausgebildeten, oberen und unteren Widerstandskontaktstößeln 9 und 10. Der Innendurchmesser der rotationssymmetrischen Kappen 2 und 3 und der Außendurchmesser der Stößel 4 und 5 sind dabei so zu bemessen, dass die jeweiligen Widerstandskontaktstößel 9 und 10 darin axial verschiebbar, kontaktschlüssig gelagert sind. Durch die nach unten hin stufenförmig vergrößerten Durchmesser der Stößel 4 und 5 wird bei deren entsprechender axialer Verschiebung erreicht, dass sich die jeweiligen Widerstandskontaktstößel 9 und 10 durch die Formschlüssigkeit der Bauteile von den oberen und unteren Widerstandskontaktplatten 11 und 12 lösen und sich kontaktschlüssig mit den jeweiligen Stößeln 4 und 5 in entsprechender Axialrichtung verschieben. Damit sich diese Bewegung im statischen Zustand nicht unplanmäßig ohne gewollte äußere Krafteinwirkung vollziehen kann, muss bei einer Axialverschiebung, die von einer oberen und unteren Druckfeder 13 und 14 aufgebrachte Haltekraft zwischen den Kappen 2 und 3 und den Widerstandsstößeln 9 und 10 überwunden werden.

Nicht zum Verständnis des Schaltprinzips notwendige Bauteile sind in den Figuren des nachfolgenden Schaltlaufplans aus Übersichtlichkeitsgründen nicht dargestellt.

In den Figuren 2 bis 8 ist der Schaltlaufplan einer erfindungsgemäßen Vakuumschaltröhre bei der Umschaltung von der Stellung A auf B dargestellt. Figur 2 zeigt den Schalter dabei in der Ausgangsstellung, in der der größte Anteil des Laststroms auf Grund der geringsten Leitungswiderstände im System über den oberen Stößel 4 auf den geschlossenen Dauerhauptkontakt A 15 hin zum Ableitkontakt 17 fließt. Ein weitaus geringerer Teil des Stroms wählt dabei auf Grund der höheren Leitungswiderstände den Weg über den oberen, mit der mittleren Kontaktplatte 6 kontaktschlüssig leitend in Verbindung stehenden oberen Stößel 4. Ein vernachlässigbarer Anteil des Laststroms fließt bei dieser Schaltstellung über die leitende Verbindung zwischen dem oberen Stößel 4, dem oberen Widerstandskontaktstößel 9, die obere Widerstandskontaktplatte 11 und den oberen Überschaltwiderstand 18 hin zum Ableitkontakt 17. Der untere Stößel 5 ist in dieser Schaltstellung so weit geöffnet, dass durch den Formschluss, der auf Grund der Durchmesseränderung des unteren Stößels 5 der untere Widerstandskontaktstößel 10 von der unteren Widerstandskontaktplatte 12 abgehoben ist.

In Figur 3 wird der Dauerhauptkontakt A 15 geöffnet Dadurch wird der Strom gezwungen, den auf Grund der höheren Leitungswiderstände ungünstigeren Weg über die, mit dem oberen Stößel 4 leitend in Verbindung stehende Kontaktplatte 11 hin zum Ableitkontakt 17 zu nehmen. Ein vernachlässigbarer Anteil hat auch bei dieser Schaltstellung wieder die Möglichkeit, den zu Figur 2 näher beschriebenen Weg über den oberen Überschaltwiderstand 18 zu wählen.

Wie in Figur 4 erkennbar, wird hier der obere Stößel 4 durch eine Axialverschiebung so weit von der mittleren Kontaktplatte 6 angehoben, dass eine elektrische Trennung zwischen der mittleren Kontaktplatte 6 und dem oberen Stößel 4 stattfindet, nicht jedoch zwischen dem oberen Widerstandskontaktstößel 9 und der oberen Widerstandskontaktplatte 11. Damit ist die elektrisch leitende Verbindung zwischen der mittleren Kontaktplatte 6 und dem oberen Stößel 4 gelöst und der Strom gezwungen, den Weg über den oberen Überschaltwiderstand 18 hin zum Ableitkontakt 17 zu nehmen.

In der Schaltstellung zu Figur 5 wird der untere Stößel 5 in Richtung der mittleren Kontaktplatte 6 axial verschoben, jedoch nicht weiter, als es für eine leitende Verbindung zwischen dem unteren Widerstandskontaktstößel 10 und der unteren Widerstandskontaktplatte 12 notwendig ist. Dadurch bildet sich in dieser Schaltposition ein kurzzeitiger Kreisstrom zwischen den Schaltstellungen A und B, der durch die in Reihe eingeschleiften oberen und unteren Überschaltwiderstände 18 und 19 begrenzt ist.

In Figur 6 wird durch eine Axialverschiebung des oberen Stößels 4 die leitende Verbindung zwischen dem oberen Widerstandskontaktstößel 9 und der oberen Widerstandskontaktplatte 11 gelöst. Dadurch endet der in Figur 5 beschriebene Kreisstrom und der Strom ist von der Stellung A auf die gewünschte Schaltstellung B kommutiert, da er nun nur noch die Möglichkeit hat, über den unteren Überschaltwiderstand 19 zu fließen.

Als nächsten Schaltschritt, der in Figur 7 beschrieben ist, stellt der untere Stößel 5 durch eine entsprechende Verschiebung mit der mittleren Kontaktplatte 6 eine leitende Verbindung her. Damit ist es dem Strom möglich, nicht nur, wie in Figur 6 beschrieben, über den unteren Überschaltwiderstand 19 zu fließen, sondern auch über den widerstandsmäßig günstigeren Weg des leitenden Kontakts zwischen der mittleren Kontaktplatte 6 und dem unteren Stößel 5.

Als letzter, in Figur 8 dargestellter Schaltschritt wird der Dauerhauptkontakt B 16 geschlossen, wodurch dieser durch seine günstigsten Leitungswiderstände die Leitung des Hauptanteils des Laststroms übernimmt.

Damit ist der Umschaltvorgang von der Stellung A auf die Stellung B abgeschlossen. Eine Umschaltung von der Stellung B auf die Stellung A erfolgt in chronologisch umgekehrter Reihenfolge der vorangehenden Beschreibung.

In Figur 9 ist eine zweite Ausführungsform einer erfindungsgemäßen Vakuumschaltröhre dargestellt, die mit dem grundsätzlichen Aufbau der in Figur 1 beschriebenen Vakuumschaltröhre identisch ist und die gleiche technische Aufgabe erfüllt. Im Unterschied zu der in Figur 1 aufgezeigten Ausführungsform ist der obere und untere Faltenbalg 7 und 8 im vakuumisierten Inneren des Isolierzylindergehäuses 1 angebracht. Die in Figur 1 als ein Bauteil ausgebildeten Stößel 4 und 5 sind in der Ausführungsform zu Figur 9 zweiteilig ausgeführt: nämlich in die obere und untere Schubstange 22 und 23 und den oberen und unteren Stößel 4 und 5. Die Lagerung und Führung der Stößel 4 und 5 übernehmen dabei die, im Vergleich zu den Widerstandskontaktplatten 11 und 12 aus Figur 1, um 180 Grad verdrehten oberen und unteren Lagerungen 24 und 25. Um eine Schädigung der sich im Inneren des Isolierzylinders 1 befindlichen Bauteile zu verhindern, sind um die Kontaktstellen der Schubstangen 22 und 23 und der Stößel 4 und 5 noch optionale Dampfschirme 21 und 22 angebracht. Die zwischen den Stößeln 4 und 5 und der oberen und unteren Lagerung 24 und 25 angebrachten Druckfedern 13 und 14 sorgen bei einer entsprechenden Axialverschiebung der Schubstangen 22 und 23 für die Lösung der leitenden Verbindung zwischen den jeweiligen Stößeln 4 und 5 und der mittleren Kontaktplatte 6. Bei einer zu den Figuren 2 bis 8 analogen Umschaltung des Lastumschalters von der Schalterstellung A auf B ist bei den Schaltschritten, bei denen in der, in Figur 1 gezeigten Ausfürungsform eine leitende Verbindung zwischen den Widerstandskontaktstößeln 9 und 10 und den Widerstandskontaktplatten 11 und 12 besteht, bei der Ausführungsform zu Figur 9, eine leitende Verbindung zwischen den Schubstangen 22 und 23 und den Stößeln 4 und 5 notwendig.

### Bezugszeichenliste:

- 1: Isolierzylinder
- 2: obere Kappe
- 3: untere Kappe
- 4: oberer Stößel
- 5: unterer Stößel
- 6: mittlere Kontaktplatte
- 7: oberer Faltenbalg
- 8: unterer Faltenbalg
- 9: oberer Widerstandskontaktstößel
- 10: unterer Widerstandskontaktstößel
- 11: - obere Widerstandskontaktplatte
- 12: - untere Widerstandskontaktplatte
- 13: - obere Druckfeder
- 14: - untere Druckfeder
- 15: - Dauerhauptkontakt A
- 16: - Dauerhauptkontakt B
- 17: - Ableitkontakt
- 18: - oberer Überschaltwiderstand
- 19: - unterer Überschaltwiderstand
- 20: - oberer Dampfschirm
- 21: - unterer Dampfschirm
- 22: - obere Schubstange
- 23: - untere Schubstange
- 24: - obere Lagerung
- 25: - untere Lagerung

## Patentansprüche

1. Vakuumschaltröhre für einen Lastumschalter eines Stufenschalters bei der alle Kontakte einer Phase, die zur Umschaltung unter Last notwendig sind, eine bauliche Einheit bilden,
wobei an den gegenüberliegenden Stirnseiten der Vakuumschaltröhre, jeweils gleichachsig gelagert und unabhängig voneinander bewegbar, ein als Schaltkontakt wirkender Stößel vorgesehen ist,
**dadurch gekennzeichnet,**
**dass** mittig im Inneren der Vakuumschaltröhre senkrecht zur Bewegungsrichtung der Stößel (4, 5) eine mittlere, feste, elektrisch leitende Kontaktplatte (6) vorgesehen ist, dass oberhalb und unterhalb der Kontaktplatte (6) und von dieser elektrisch isoliert jeweils eine obere, elektrisch leitende Widerstandskontaktplatte (11) bzw. eine untere, elektrisch leitende Widerstandskontaktplatte (12) angeordnet ist,
**dass** an dem oberen Stößel (4) ein oberer Widerstandskontaktstößel (9) und an dem unteren Stößel (5) ein unterer Widerstandskontaktstößel (10) jeweils axial verschiebbar und elektrisch leitend geführt ist,
**dass** in der einen Endstellung der Stößel (4, 5), in der diese jeweils ins Innere der Vakuumschaltröhre gedrückt sind, diese jeweils elektrisch mit der Kontaktplatte (6) in Verbindung stehen und der jeweils an ihnen gelagerte Widerstandskontaktstößel (9 oder 10), bzw. eine Schubstange (22 oder 23), mit der korrespondierenden Widerstandskontaktplatte (11 oder 12), bzw. eine Lagerung (24 oder 25) elektrisch in Verbindung steht,
**dass** in der anderen Endstellung der Stößel (4, 5) keine elektrische Verbindung zur Kontaktplatte (6) sowie keine elektrische Verbindung der jeweiligen Widerstandskontaktstößel (9 oder 10) mit der korrespondierenden Widerstandskontaktplatte (11 oder 12) besteht
und **dass** die Widerstandskontaktstößel (9, 10) durch den jeweiligen Stößel (4, 5), auf dem sie axial gelagert sind, durch diesen bei dessen Bewegung von einer Endstellung in die andere zeitlich versetzt betätigbar sind.

2. Vorrichtung nach Anspruch 1
**dadurch gekennzeichnet,**
**dass** die Stößel (4, 5) einen stufenförmigen Außendurchmesser aufweisen, der mindestens dem Innendurchmesser, der als Flansch ausgeprägten Widerstandskontaktstößeln (9, 10) entspricht.

3. Vorrichtung nach Anspruch 1 oder 2
**dadurch gekennzeichnet,**
**dass** sich mindestens eine Druckfeder (13, 14) mit dem einen freien Ende an dem jeweiligen Widerstandskontaktstößel (9 oder 10) und dem anderen freien Ende an der jeweiligen Kappe (2 oder 3) abstützt.

4. Vorrichtung nach Anspruch 1
**dadurch gekennzeichnet,**
**dass** sich mindestens eine Druckfeder (13, 14) mit dem einen freien Ende an dem jeweiligen Stößel (4 oder 5) und dem anderen freien Ende an der jeweiligen Lagerung (24 oder 25) abstützt.

## Claims

1. Vacuum switching tube for a load transfer switch of a step switch, wherein all the contacts of a phase which are required for switching under load form a structural unit, wherein on the opposite end sides of the vacuum switching tube a tappet acting as a switching contact is provided in each case co-axially mounted and movable in a mutually independent manner,
**characterised in that**
provided centrally within the vacuum switching tube perpendicular to the direction of movement of the tappets (4, 5) is a central, fixed, electrically conductive contact plate (6),
that disposed in each case above and below the contact plate (6) and electrically insulated therefrom is an upper, electrically conductive resistor contact plate (11) and a lower, electrically conductive resistor contact plate (12) respectively,
that an upper resistor contact tappet (9) is guided on the upper tappet (4) and a lower resistor contact tappet (10) is guided on the lower tappet (5), in each case in an axially displaceable and electrically conductive manner,
that in one end position of the tappets (4, 5), in which they are each pressed into the interior of the vacuum switching tube, they are each electrically connected to the contact plate (6) and the resistor contact tappet (9 or 10) mounted thereon in each case or a push rod (22 or 23) is electrically connected to the corresponding resistor contact plate (11 or 12) or a bearing (24 or 25),
that in the other end position of the tappets (4, 5) there is no electrical connection to the contact plate (6) and no electrical connection of the respective resistor contact tappets (9 or 10) to the corresponding resistor contact plate (11 or 12),
and that the resistor contact tappets (9, 10) can be actuated in a temporally offset manner by the respective tappet (4, 5) - on which they are axially mounted - during movement thereof from one end position to the other.

2. Apparatus as claimed in Claim 1, **characterised in that** the tappets (4, 5) comprise a stepped outer diameter which corresponds at least to the inner diameter of the resistor contact tappets (9, 10) formed as a flange.

3. Apparatus as claimed in Claim 1 or 2, **characterised in that** one free end of at least one compression spring (13, 14) is supported on the respective resistor contact tappet (9 or 10) and the other free end thereof is supported on the respective cap (2 or 3).

4. Apparatus as claimed in Claim 1, **characterised in that** one free end of at least one compression spring (13, 14) is supported on the respective tappet (4 or 5) and the other free end thereof is supported on the respective bearing (24 or 25).

## Revendications

1. Tube commutateur à vide pour un commutateur de réglage en charge d'un commutateur à gradins, dont tous les contacts d'une phase nécessaires à la commutation de réglage en charge forment une unité structurelle,
un coulisseau faisant office de contact de commutation étant prévu au niveau des deux côtés frontaux opposés respectifs, montés dans le même axe et mobiles indépendamment l'un de l'autre,
**caractérisé par le fait**
**qu'**une plaque porte-contact (6) centrale fixe électriquement conductrice est prévue au milieu de l'intérieur du tube commutateur à vide perpendiculairement au sens de déplacement des coulisseaux (4, 5),
**qu'**une plaque porte-contact de résistance supérieure électriquement conductrice (11) ou une plaque porte-contact de résistance supérieure électriquement conductrice (12) est disposée au-dessus et en dessous de la plaque porte-contact (6) et isolée électriquement par celle-ci,
**qu'**un coulisseau porte-contact de résistance supérieur (9) est guidé le long du coulisseau supérieur (4) et qu'un coulisseau porte-contact de résistance inférieur (10) est guidé le long du coulisseau inférieur (5), chacun étant axialement coulissant et électriquement conducteur,
**que** dans une des positions finales des coulisseaux (4, 5), dans laquelle ceux-ci sont chacun enfoncés à l'intérieur du tube commutateur à vide, ceux-ci se trouvent chacun connectés électriquement à la plaque porte-contact (6) et le coulisseau de contact de résistance (9 ou 10), ou une jambe de force (22 ou 23), montés respectivement sur eux se trouvent chacun connectés électriquement à la plaque porte-contact de résistance correspondante (11 ou 12), ou à un logement (24 ou 25),
**que** dans l'autre position finale des coulisseaux (4, 5) il n'existe aucune connexion électrique vers la plaque porte-contact (6) ainsi qu'aucune connexion électrique des coulisseaux porte-contact de résistance respectifs (9 ou 10) avec la plaque porte-contact de résistance correspondante (11 ou 12)
et **que** les coulisseaux porte-contact de résistance (9, 10) peuvent être actionnés de manière décalée dans le temps d'une position finale à l'autre par le mouvement du coulisseau respectif (4, 5) sur lequel ils sont montés axialement.

2. Dispositif selon la revendication 1 **caractérisé par le fait que** les coulisseaux (4, 5) présentent un diamètre extérieur en forme de gradins, qui correspond au moins au diamètre intérieur des coulisseaux porte-contact de résistance (9, 10) ayant la forme d'une bride.

3. Dispositif selon la revendication 1 ou 2 **caractérisé par le fait que** au moins un ressort de compression ( 13, 14) s'appuie avec l'une des extrémités libres sur le coulisseau porte-contact de résistance respectif (9 ou 10) et avec l'autre extrémité libre sur la couronne respective (2 ou 3).

4. Dispositif selon la revendication 1 **caractérisé par le fait que** au moins un ressort de compression (13, 14) s'appuie avec l'une des extrémités libres sur le coulisseau respectif (4 ou 5) et avec l'autre extrémité libre sur le logement respectif (24 ou 25).
